# FASCICULE DE BREVET EUROPEEN

(11) **EP 0 816 651 B1**
(45) Date de publication et mention de la délivrance du brevet: **07.11.2001**
(21) Numéro de dépôt: 97401370.8
(22) Date de dépôt: 16.06.1997
(51) Int. Cl.: F01P 3/02, F01P 7/16

(54) **Dispositif de refroidissement d'un moteur à combustion interne**
Kühlungsvorrichtung einer Brennkraftmaschine
Cooling device of an internal combustion engine

(30) Priorité: 24.06.1996 FR 9607815
(43) Date de publication de la demande: 07.01.1998
(73) Titulaire: AUTOMOBILES PEUGEOT, 75116 Paris (FR); AUTOMOBILES CITROEN, 92200 Neuilly-sur-Seine (FR)
(72) Inventeur: Bultel, Frank, 78000 Versailles (FR)
(74) Mandataire: Armengaud Ainé, Alain

(56) Documents cités:
- FR-A- 2 594 484
- FR-A- 2 660 694
- FR-A- 2 660 967
- GB-A- 2 286 039
- PATENT ABSTRACTS OF JAPAN vol. 012, no. 475 (M-774), 13 décembre 1988 & JP 63 195314 A (MAZDA MOTOR CORP), 12 août 1988,

## Description

La présente invention est relative à un dispositif de refroidissement d'un moteur à combustion interne, à deux ou quatre temps, permettant de différencier la température atteinte par la culasse et le bloc cylindres de ce moteur respectivement, en vue notamment de réduire les émissions brutes de produits polluants, en particulier au démarrage du moteur, et de diminuer le temps de montée en température d'un catalyseur prévu dans la ligne d'échappement des gaz pour accroître sa rapidité de mise en action.

On sait que le but constant des constructeurs automobiles, pour satisfaire aux normes de dépollution de plus en plus sévères imposées, est de réduire dans la plus large mesure possible le temps nécessaire pour qu'un catalyseur, disposé dans la ligne d'échappement des gaz de combustion, atteigne le niveau d'efficacité requis, ce catalyseur réalisant selon le cas une réduction ou une oxydation de ces gaz, voire mieux encore une double action d'oxydation et de réduction, les produits qui résultent du traitement catalytique ainsi mis en oeuvre pouvant être rejetés à l'extérieur sans créer une pollution inacceptable de l'environnement.

Or, il est connu que la réaction de catalyse n'est déclenchée et ne devient efficace qu'au-dessus d'une certaine température, variable selon le type de catalyseur utilisé, mais qui est généralement voisine de 200°C, cette température n'étant atteinte qu'après un laps de temps relativement notable pendant lequel les émissions brutes du moteur sont importantes et produisent une pollution néfaste.

On sait toutefois que ces émissions brutes, à faible charge du moteur, peuvent être d'autant plus réduites que les parois de celui-ci et en particulier du bloc cylindres et de la culasse, sont elles-mêmes plus chaudes, d'où l'intérêt d'un système de répartition de la température qui permet d'atteindre ces deux objectifs, tout en s'assurant que les moyens mis en oeuvre n'engendrent pas une diminution corrélative des performances du moteur à pleine charge.

L'invention vise donc un dispositif qui permet de diminuer le temps de montée en température de la ligne d'échappement des gaz et simultanément d'élever rapidement et de maintenir la température des parois du bloc moteur à faible charge à une valeur suffisante, en améliorant dans tous les cas les conditions de fonctionnement de ce moteur à tous les régimes.

Le brevet français FR-A-2 594 84 décrit un dispositif de refroidissement pour moteur à combustion interne selon la préambule de la revendication 1 comprenant un bloc cylindres et une culasse, ce dispositif comportant un radiateur et un circuit muni d'une pompe pour la circulation d'un fluide de refroidissement entre ce radiateur et le bloc moteur. Le circuit est divisé en deux parties, établies respectivement dans les parois du bloc cylindres et dans celles de la culasse, ces deux parties étant mises en série, celle qui intéresse le bloc cylindres étant disposée en aval de l'autre dans le sens de la circulation du fluide. Un ensemble de soupapes est prévu pour commander le débit de ce fluide, soit dans l'une, soit dans les deux parties du circuit, en fonction de seuils de déclenchement prédéterminés des soupapes.

Un tel système est cependant complexe à réaliser, lourd à mettre en oeuvre et coûteux à fabriquer. En outre, il vise un tout autre objectif qui consiste à maintenir en permanence la température du fluide de refroidissement dans la culasse à un niveau inférieur à celui qui correspond au bloc cylindres, afin d'obtenir des températures plus basses dans la chambre de combustion pour limiter le phénomène d'auto-allumage, tandis que la température plus élevée dans le bloc cylindres abaisse la viscosité de l'huile de lubrification et réduit le frottement des pistons dans leurs chemises.

L'invention concerne un dispositif de conception plus simple et qui permet une montée en température plus rapide du catalyseur, jointe à une réduction optimale des émissions polluantes, avant que celui-ci n'ait atteint sa pleine efficacité.

A cet effet, le dispositif considéré, pour un moteur à combustion interne comprenant un bloc cylindres et une culasse dont les parois sont aménagées pour délimiter une première et une seconde parties distinctes d'un même circuit pour le refroidissement séparé de ces parois, un radiateur comportant une entrée et une sortie reliées au circuit et une pompe de circulation d'un fluide de refroidissement dans celui-ci la sortie du radiateur étant raccordée, par l'intermédiaire de la pompe de circulation, à l'entrée de la première partie du circuit prévue dans la culasse, la sortie de cette première partie étant séparée selon deux voies, dont l'une est raccordée à l'entrée du radiateur et l'autre à l'entrée de la seconde partie du circuit prévue dans le bloc cylindres, la sortie de cette seconde partie étant également raccordée à l'entrée du radiateur, se caractérise en ce que l'entrée de la première partie du circuit est ménagée dans la paroi disposée du côté admission de la culasse balayée par le fluide, la sortie de cette première partie étant ménagée du côté échappement.

Selon une autre caractéristique, l'entrée de la seconde partie du circuit, raccordée à la sortie de la première partie, et la sortie de cette seconde partie sont l'une et l'autre prévues dans la paroi du côté échappement du bloc cylindres.

Selon une autre caractéristique, la première partie du circuit comporte, entre son entrée et sa sortie, des conduits de liaison transversaux, s'étendant dans la paroi de la culasse entre les bougies et/ou injecteurs de carburant dans les cylindres du moteur.

Selon une caractéristique complémentaire, la seconde partie du circuit dans la paroi du bloc cylindres, présente un profil en épingle à cheveux.

Avantageusement, l'entrée du radiateur est raccordée aux sorties de la première et de la seconde parties du circuit par un premier mélangeur thermostatique, dont le seuil de déclenchement est fixé par construction à une température de consigne T1. De préférence également, la sortie du premier mélangeur est raccordée à l'entrée du radiateur ou directement à la pompe de circulation par l'intermédiaire d'une conduite de by-pass et d'un second mélangeur thermostatique dont le seuil de déclenchement est fixé à une température de consigne T2, différente ou nonde T1.

Selon une autre caractéristique particulière du dispositif considéré, le second mélangeur thermostatique est placé en aval du premier mélangeur, dans le sens de la circulation du fluide dans le circuit.

En outre et dans un mode de réalisation préféré de l'invention, la température de consigne T1 du premier mélangeur thermostatique est inférieure ou égale à la température de consigne T2 du second.

De préférence également, l'un ou chacun des deux mélangeurs thermostatiques est associé à un tiroir hydraulique ajustant les débits du fluide de refroidissement délivrés à ces mélangeurs par le circuit.

Avantageusement, chaque mélangeur thermostatique comporte un corps contenant un bloc de matière dilatable sous l'effet de la variation de température et agissant sur un piston mobile dans un guide porté par le corps. Un tampon intermédiaire est monté entre le bloc de matière dilatable et le piston, lequel est réuni à un ressort de rappel. Le bloc de matière dilatable agit sur le piston à travers un diaphragme étanche ou similaire.

D'autres caractéristiques d'un dispositif de refroidissement d'un moteur à combustion interne établi conformément à l'invention apparaîtront encore à travers la description qui suit d'un exemple de réalisation, donné à titre indicatif et non limitatif, en référence aux dessins annexés sur lesquels :
- La Figure 1 est un schéma de principe illustrant en perspective l'aménagement du circuit de refroidissement dans la culasse et le bloc cylindres du moteur.
- La Figure 2 est également un schéma de principe correspondant à une vue en plan et de dessus du circuit de la Figure 1.
- La Figure 3 est une vue en coupe à plus grande échelle du premier mélangeur thermostatique et du tiroir hydraulique qui lui est associé pour ajuster les sections des sorties des première et seconde parties du circuit.

Sur la Figure 1, la référence 1 désigne très schématiquement un moteur à combustion interne, dont les deux parties essentielles consistent en un bloc cylindres 2 et une culasse 3. Dans l'exemple ainsi illustré, le bloc 2 comporte quatre cylindres parallèles 4, disposés verticalement, la culasse 3 comprenant, au droit de ces cylindres, des tubulures d'admission telles que 5.

Bien entendu, il est clair que l'invention n'est pas limitée à un tel agencement, e bloc 2 pouvant comporter un nombre de cylindres 4 différent, ceux-ci étant disposés avec une autre orientation, en V par exemple. De même, aucune limitation ne s'impose quant à la nature de l'alimentation du moteur ou de l'allumage des gaz, le moteur considéré pouvant être à injection directe ou indirecte, à allumage par bougies classiques ou par compression.

La référence 6 désigne dans son ensemble un circuit fermé pour la circulation d'un fluide de refroidissement du moteur, ce circuit étant formé de deux parties distinctes, respectivement 7 et 8, en série l'une avec l'autre, la première étant disposée dans l'épaisseur de la paroi de la culasse 3 et la seconde dans celle du bloc cylindres 2. Ce circuit comporte par ailleurs un radiateur 9, associé de façon classique à un ventilateur 9a (Figure 2), et une pompe de circulation 10.

La première partie 7 du circuit 6 comporte une entrée E1 pour le fluide délivré par la pompe 10 et, après que celui-ci ait circulé dans la paroi de la culasse 3, une sortie S1. De même, la second partie 8 de ce circuit, disposée en aval vis-à-vis de la première dans le sens de la circulation du fluide schématisé par les flèches et aménagée dans la paroi du bloc cylindres 2, comporte également une entrée E2 et une sortie S2, l'entrée E2 étant raccordée à la sortie Si de la première partie.

Comme on le voit également, la sortie Si de la première partie se subdivise en fait en deux voies distinctes, respectivement S11 et S12, la voie S11 étant seule raccordée à l'entrée E2 de la seconde partie 8 du circuit, tandis que la voie S12 est raccordée, par l'intermédiaire d'une conduite 11, à l'entrée R1 du radiateur 9. La sortie R2 de ce radiateur est pour sa part réunie par une conduite 12, à travers la pompe de circulation 10, à l'entrée E1 de la première partie 7 du circuit.

La seconde voie S12 à la sortie S1 de la première partie 7 est raccordée à la conduite 11 par l'intermédiaire d'un premier mélangeur thermostatique M1, selon un montage plus particulièrement illustré sur la Figure 3 décrite ci-après.

Entre l'entrée R1 et la sortie R2 du radiateur 9 est prévue une conduite de by-pass 13, la liaison entre celle-ci et la conduite 12 en aval de la sortie R2 étant réalisée par l'intermédiaire d'un second mélangeur thermostatique M2.

A noter que la première partie 7 du circuit 6 est avantageusement aménagée pour comporter une série de conduits transversaux 14, s'étendant entre les têtes des cylindres 4, à l'intérieur des parois de la culasse 3.

La Figure 3 illustre plus particulièrement comment est réalisée et commandée par le premier mélangeur thermostatique M1, la liaison entre la sortie S2 de la seconde partie 8 du circuit de refroidissement, la sortie S12 de la voie correspondante, en provenance de la première partie 7, et la conduite 11 de retour à l'entrée R1 du radiateur 9 ou à la conduite de by-pass 13.

Comme représenté, le montage met en oeuvre un tiroir hydraulique 15, de forme générale cylindrique, adapté à coulisser à l'intérieur d'une chemise de guidage creuse 16 dans laquelle débouchent les sorties S2 et S12. Ces sorties sont séparées l'une de l'autre, selon la direction de l'axe de la chemise de guidage, par une distance qui correspond sensiblement à la longueur du tiroir, de telle sorte que, en fonction de la position relative de ce dernier dans la chemise, la sortie S2 puisse être entièrement fermée lorsque la sortie S12 est totalement ouverte ou vice-versa, le tiroir pouvant bien entendu occuper n'importe quelle position intermédiaire en ajustant les débits relatifs du fluide de refroidissement provenant de ces deux sorties respectivement, s'écoulant vers la conduite de retour 11.

Le tiroir hydraulique 15 est commandé au moyen d'un élément thermostatique 17, en lui-même connu dans la technique, comportant un corps fixe 18 à l'intérieur duquel est logé un bloc 19 d'une matière dilatable appropriée.

Selon la température environnant le corps 18, ce bloc s'expanse ou se rétracte et agit par l'intermédiaire d'un diaphragme 20 et éventuellement d'un tampon de poussée 21 sur un piston mobile 22, à travers un guide 23 prévu dans le corps, ce piston 22 s'appuyant à son extrémité opposée sur un épaulement 24 solidaire du tiroir 15.

Dans ces conditions, lorsque sous l'effet d'un accroissement de température le bloc 19 se dilate, celui-ci provoque le déplacement du piston 22 et par suite celui du tiroir 15 vers le haut sur la figure, en ouvrant progressivement la sortie S2 et en fermant simultanément la sortie S12, le fluide provenant de ces sorties, respectivement du bloc cylindres 2 et de la culasse 3, étant recueilli dans la conduite 11 et envoyé au radiateur 9 ou à la conduite de by-pass 13. Lorsque la température diminue, le bloc 19 se rétracte, le piston 22 étant rappelé contre le tampon 21 par l'intermédiaire d'un ressort 25 logé dans le corps 18 sous le guide 23.

Une disposition analogue est prévue pour le second mélangeur thermostatique M2, le fluide qui pénètre dans la chemise creuse contenant le tiroir hydraulique provenant respectivement de la conduite 12 reliée à la sortie R2 du radiateur 9 et de la conduite de by-pass 13, ce fluide étant à la sortie du mélangeur repris par la pompe de circulation 10.

L'élément 17 utilisé dans l'un et l'autre des deux mélangeurs thermostatiques est choisi par construction de manière à présenter un seuil de consigne correspondant à une température prédéterminée, seulement au-delà de laquelle se produit le déplacement du tiroir hydraulique. Les seuils de consigne respectivement du premier et du second mélangeurs M1 et M2 sont généralement différents et par convention repérés dans ce qui suit sous les références T1 et T2. En outre et de façon préférée, le seuil T1 est inférieur au seuil T2.

Enfin, on notera que, selon une caractéristique essentielle de l'invention, l'entrée E1 du fluide dans la première partie 7 du circuit est disposée du côté admission dans la culasse 3, la sortie Si étant du côté échappement, les côtés opposés étant réunis par les conduits transversaux 14, tandis que l'entrée E2 et la sortie S2 de la seconde partie 8 sont l'une et l'autre prévues du côté échappement, le profil du circuit dans cette seconde partie correspondant sensiblement à une épingle à cheveux.

Le fonctionnement du dispositif considéré est alors le suivant, le fluide mis en oeuvre étant usuellement de l'eau, comportant éventuellement des additifs appropriés comme il est bien connu dans la technique de mise en oeuvre de ces circuits pour le refroidissement d'un moteur à combustion interne.

L'eau provenant du radiateur et mise en circulation par la pompe 10 pénètre dans la première partie 7 du circuit 6 à l'entrée E1 de celle-ci, prévue du côté admission dans la culasse 3, de préférence à l'une ou à l'autre de ses extrémités, du côté distribution comme représenté sur les Figures 1 et 2, ou le cas échéant à l'opposé, du côté embrayage.

L'eau balaye ainsi toute la paroi de la culasse dans la face de celle-ci correspondant à l'admission, de manière longitudinale et aussi bien transversale entre les têtes des cylindres 4 grâce aux conduits transversaux 14, en permettant un refroidissement efficace des organes usuels prévus à cet endroit, notamment les bougies et/ou injecteurs de carburant.

A la sortie S1 de cette première partie 7, l'eau peut être acheminée, en tout ou en partie selon le cas, soit vers l'entrée E2 de la seconde partie 8 du circuit 6, soit directement vers la conduite de retour 11 à travers le mélangeur thermostatique M1 par la voie S12, en réalisant ou non le refroidissement du bloc cylindres 2 par le trajet en épingle à cheveux prévu dans la paroi de ce dernier.

Le pilotage du mélangeur M1 est réalisé par son élément thermostatique 17 de la façon évoquée ci-dessus, en fonction de la valeur de consigne T1, donc du niveau de la température de l'eau.

Notamment, aussi longtemps que la température à la sortie du mélangeur M1 reste inférieure à cette valeur de consigne T1, l'eau chemine exclusivement par la voie S12 et la conduite de retour 11, le bloc cylindres 2 n'étant pas refroidi.

En revanche, lorsque la température atteint cette valeur T1, le mélangeur M1 adapte son ouverture pour que le débit d'eau se répartisse entre l'entrée E2 dans la seconde partie 8 du circuit dans la paroi du bloc cylindres et la sortie S12 comme précédemment;.

Dans l'un et l'autre cas, l'eau recueillie retourne, soit au radiateur 9, soit, par la conduite de by-pass 13 et le second mélangeur M2, directement vers la pompe de circulation 10 qui la renvoie vers l'entrée E1 de la première partie, ceci en fonction cette fois de la valeur de consigne T2 fixée pour le déclenchement de l'élément thermostatique de ce second mélangeur.

En d'autres termes, tant que la température de l'eau de sortie du mélangeur M2 reste inférieure à la valeur de consigne T2, cette eau ne circule pas dans le radiateur mais est en totalité reprise par la pompe et retournée à l'entrée E1.

Grâce à ces dispositions, lorsque le moteur est froid et en particulier au démarrage de celui-ci, tout le liquide circule uniquement dans la première partie 7 du circuit, permettant un échauffement beaucoup plus rapide du bloc cylindres et par suite une montée en température très rapide des gaz de combustion qui, en échauffant le catalyseur dans la ligne d'échappement, provoquent la mise en oeuvre très rapide de celui-ci en réduisant de façon particulièrement sensible le niveau de pollution lors de leur rejet à l'extérieur.

En revanche, dès que le bloc cylindres est échauffé, le mélangeur thermostatique M1 est commandé pour permettre la circulation régulée de l'eau dans la seconde partie 8 du circuit, en aval de la première. Si, en cours de fonctionnement, la température du moteur diminue à nouveau, le mélangeur M1 jouera en sens inverse, en limitant, voire annulant la circulation dans la seconde partie du circuit.

Dans tous les cas, le dispositif permet d'éviter les surchauffes accidentelles grâce au second mélangeur M2, dont la température de consigne T2 est de préférence choisie supérieure à la température T1 du premier, en réalisant selon le cas, soit ne circulation directe par la pompe 10, soit un passage de tout ou partie du débit par le radiateur 9, permettant de réduire la température de cette eau jusqu'en dessous de la valeur de consigne T2 pour laquelle le circuit direct est à nouveau mis en oeuvre.

Cependant, on ne sortirait pas du cadre de l'invention en choisissant des températures T1 et T2 égales, par exemple avec deux mélangeurs identique pour lesquels l'ouverture du tiroir intervient à 83°C et la plein ouverture à 95°C.

Le dispositif ainsi réalisé, du fait qu'il dissocie le circuit de refroidissement en deux parties disposées en série, intéressant pour l'une la culasse toujours refroidie, et pour l'autre le bloc cylindres dont le refroidissement est ajusté en permanence, permet d'obtenir une maîtrise permanente de la température dans ce bloc et, aux faibles charge , de réduire de façon très sensible les émissions polluantes de gaz de combustion.

L'eau plus froide fournie par la pompe circulant d'abord dans la culasse du côté de 'admission, outre qu'elle assure un refroidissement efficace des organes sensibles disposés en cet endroit tels que les injecteurs de carburant, permet de ne pas réchauffer cette culasse, puisque cette eau n'est pas encore chargée thermiquement. Il en résulte que le débit masse des gaz au travers de l'admission est favorisé, que ces gaz soient constitués par de l'air pur, par un mélange d'air et de gaz brûlés, ou bien par des gaz brûlés seuls.

Bien entendu, il va de soi que l'invention ne se limite pas à l'exemple de réalisation plus spécialement décrit ci-dessus en référence aux dessins annexés ; elle en embrasse au contraire toutes les variantes.

## Revendications

1. Dispositif de refroidissement pour un moteur à combustion interne, comprenant un bloc cylindres (2) et une culasse (3) dont les parois sont aménagées pour délimiter une première (7) et une seconde (8) parties distinctes d'un même circuit (6) pour le refroidissement séparé de ces parois, un radiateur (9) comportant une entrée (R1) et une sortie (R2) reliées au circuit et une pompe de circulation (10) d'un fluide de refroidissement dans celui-ci, la sortie du radiateur étant raccordée, par l'intermédiaire de la pompe de circulation, à l'entrée (E1) de la première partie du circuit prévue dans la culasse, la sortie (S1) de cette première partie étant séparée selon deux voies, dont l'une (S12) est raccordée à l'entrée du radiateur et l'autre (S11) à l'entrée (E2) de la seconde partie du circuit prévue dans le bloc cylindres, la sortie (S2) de cette seconde partie étant également raccordée à l'entrée du radiateur, **caractérisée en ce que** l'entrée (E1) de la première partie (7) du circuit (6) est ménagée dans la paroi disposée du côté admission de la culasse (3) balayée par le fluide, la sortie (S1) de cette première partie étant ménagée du côté échappement.

2. Dispositif selon la revendication 1, **caractérisé en ce que** l'entrée (E2) de la seconde partie (8) du circuit, raccordée à la sortie (S1) de la première partie, et la sortie (S2) de cette seconde partie sont l'une et l'autre prévues dans la paroi du côté échappement du bloc cylindres (2).

3. Dispositif selon l'une des revendications 1 ou 2, **caractérisé en ce que** la première partie (7) du circuit (6) comporte, entre son entrée (E1) et sa sortie (Si), des conduits de liaison transversaux (14) s'étendant dans la paroi de la culasse (3) entre les bougies et/ou injecteurs de carburant dans les cylindres (4) du moteur.

4. Dispositif selon l'une quelconque des revendications 1 à 3, **caractérisé en ce que** la seconde partie (8) du circuit (6) dans la paroi du bloc cylindres (2) présente un profil en épingle à cheveux.

5. Dispositif selon l'une quelconque des revendications 1 à 4, **caractérisé en ce que** l'entrée (R1) du radiateur (9) est raccordée aux sorties (S1, S2) de la première (7) et de la seconde (8) parties du circuit (6) par un premier mélangeur thermostatique (M1), dont le seuil de déclenchement est fixé par construction à une température de consigne T1.

6. Dispositif selon l'une quelconque des revendications 1 à 5, **caractérisé en ce que** la sortie du premier mélangeur (M1) est raccordée à l'entrée (R1) du radiateur (9) ou directement à la pompe de circulation (10) par l'intermédiaire d'une conduite de by-pass (13) et d'un second mélangeur thermostatique (M2) dont le seuil de déclenchement est fixé à une température de consigne T2, différente ou non de T1.

7. Dispositif selon la revendication 6, **caractérisé en ce que** le second mélangeur thermostatique (M2) est placé en aval du premier mélangeur (M1), dans le sens de la circulation du fluide de refroidissement dans le circuit (6).

8. Dispositif selon l'une des revendications 6 ou 7, **caractérisé en ce que** la température de consigne T1 du premier mélangeur thermostatique (M1) est inférieure ou égale à la température de consigne T2 du second mélangeur (M2).

9. Dispositif selon l'une quelconque des revendications 6 à 8, **caractérisé en ce que** l'un ou chacun des deux mélangeurs thermostatiques (M1, M2) est associé à un tiroir hydraulique (15) ajustant les débits du fluide de refroidissement délivrés à ces mélangeurs par le circuit.

10. Dispositif selon l'une quelconque des revendications 5 à 9, **caractérisé en ce que** chaque mélangeur thermostatique (M1 ou M2) comporte un corps (18) contenant un bloc (19) de matière dilatable sous l'effet de la variation de température et agissant sur un piston (22) mobile dans un guide (23) porté par le corps.

11. Dispositif selon la revendication 10, **caractérisé en ce qu'**un tampon intermédiaire (21) est monté entre le bloc de matière dilatable (19) et le piston (22), lequel est réuni à un ressort de rappel (25).

12. Dispositif selon l'une des revendications 10 ou 11, **caractérisé en ce que** le bloc de matière dilatable (19) agit sur le piston (22) à travers un diaphragme étanche (20) ou similaire.

## Patentansprüche

1. Einrichtung zum Kühlen eines Verbrennungsmotors umfassend einen Zylinderblock (2) und einen Zylinderkopf (3), deren Wände zum Begrenzen eines ersten (7) Teils und eines zweiten (8), davon unterschiedenen Teils ein- und desselben, durch diese Wände getrennten Kühlkreislaufs (6) gestaltet sind, einen Kühler (9) mit einem Eingang (R1) und einem Ausgang (R2), die mit dem Kreislauf verbunden sind, und eine Förderpumpe (10) für ein Kühlfluid, wobei der Ausgang des Kühlers über die Förderpumpe an den Eingang (E1) des ersten Teils des in dem Zylinderkopf vorgesehenen Kreislaufs angeschlossen ist, wobei der Ausgang (S1) dieses ersten Teils in zwei Leitungen aufgeteilt ist, von denen die eine (S12) an den Eingang des Kühlers und die andere (S11) an den Eingang (E2) des zweiten Teils des in dem Zylinderblock vorgesehenen Kreislaufs angeschlossen ist, wobei der Ausgang (S2) dieses zweiten Teils ebenfalls an den Eingang des Kühlers angeschlossen ist, **dadurch gekennzeichnet, daß** der Eingang (E1) des ersten Teils (7) des Kreislaufs (6) in der Wand untergebracht ist, die an der Einlaßseite des vom Fluid durchspülten Zylinderkopfs (3) liegt, wobei der Ausgang (S1) dieses ersten Teils auf der Auslaßseite untergebracht ist.

2. Einrichtung nach Anspruch 1, **dadurch gekennzeichnet, daß** der Eingang (E2) des zweiten Teils (8) des Kreislaufs, der an den Ausgang (S1) des ersten Teils angeschlossen ist, und der Ausgang (S2) dieses zweiten Teils beide in der auslaßseitigen Wand des Zylinderblocks (2) vorgesehen sind.

3. Einrichtung nach einem der Ansprüche 1 oder 2, **dadurch gekennzeichnet, daß** der erste Teil (7) des Kreislaufs (6) zwischen seinem Eingang (E1) und seinem Ausgang (S1) quer verlaufende Verbindungsleitungen (14) umfaßt, die sich in der Wand des Zylinderkopfs (3) zwischen den Zündkerzen und/oder den Einspritzdüsen zum Einspritzen von Kraftstoff in die Zylinder (4) des Motors erstrecken..

4. Einrichtung nach einem der Ansprüche 1 bis 3, **dadurch gekennzeichnet, daß** der zweite Teil (8) des Kreislaufs (6) in der Wand des Zylinderblocks (2) ein Haarnadelprofil aufweist.

5. Einrichtung nach einem der Ansprüche 1 bis 4, **dadurch gekennzeichnet, daß** der Eingang (R1) des Kühlers (9) an die Ausgänge (S1, S2) des ersten Teils (7) und des zweiten Teils (8) des Kreislaufs über einen ersten thermostatischen Mischer (M1) angeschlossen ist, dessen Auslösschwelle konstruktiv auf eine Einstelltemperatur T1 festgelegt ist.

6. Einrichtung nach einem der Ansprüche 1 bis 5, **dadurch gekennzeichnet, daß** der Ausgang des ersten Mischers (M1) an den Eingang (R1) des Kühlers (9) oder direkt an die Förderpumpe (10) über eine Bypassleitung (13) und einen zweiten thermostatischen Mischer (M2) angeschlossen ist, dessen Ausslösschwelle auf eine Einstelltemperatur T2 festgelegt ist, die unterschiedlich zu oder gleich T1 ist.

7. Einrichtung nach Anspruch 6, **dadurch gekennzeichnet, daß** der zweite thermostatische Mischer (M2) in der Richtung des Kühlfluidumlaufs im Kreislauf (6) stromabwärts vom ersten Mischer (M1) angeordnet ist.

8. Einrichtung nach einem der Ansprüche 6 oder 7, **dadurch gekennzeichnet, daß** die Einstelltemperatur T1 des ersten thermostatischen Mischers (M1) kleiner oder gleich der Einstelltemperatur T2 des zweiten Mischers (M2) ist.

9. Einrichtung nach einem der Ansprüche 6 bis 8, **dadurch gekennzeichnet, daß** ein oder jeder thermostatische Mischer (M1, M2) einem hydraulischen Schieber (15) zugeordnet ist, der die an diese Mischer über den Kreislauf geförderten Kühlflüssigkeitsmengen einstellt.

10. Einrichtung nach einem der Ansprüche 5 bis 9, **dadurch gekennzeichnet, daß** jeder thermostatische Mischer (M1 oder M2) ein Gehäuse (18) umfaßt, das einen Block (19) aus einem bei Temperaturänderung dehnbaren Material enthält, das auf einen Kolben (22) wirkt, der in einer von dem Gehäuse getragenen Führung (23) beweglich ist.

11. Einrichtung nach Anspruch 10, **dadurch gekennzeichnet, daß** zwischen dem Block aus durch Wärme dehnbarem Material (19) und dem Kolben (22) ein Zwischentampon (21) angeordnet ist, welcher an eine Spannfeder (25) angeschlossen ist.

12. Einrichtung nach einem der Ansprüche 10 oder 11, **dadurch gekennzeichnet, daß** der Block aus durch Wärme dehnbarem Material (19) auf den Kolben (22) über eine dichte Membran (20) oder dergleichen wirkt.

## Claims

1. Cooling device for an internal-combustion engine, comprising a cylinder block (2) and a cylinder head (3) of which the walls are arranged so as to define a first distinct portion (7) and a second distinct portion (8) of the same circuit (6) for the separate cooling of these walls, a radiator (9) comprising an inlet (R1) and an outlet (R2) connected to the circuit and a pump (10) for circulating a coolant therein, the radiator outlet being connected via the circulating pump to the inlet (E1) of the first portion of the circuit provided in the cylinder head, the outlet (S1) of this first portion being separated into two channels, of which one (S12) is connected to the inlet of the radiator and the other (S11) to the inlet (E2) of the second portion of the circuit provided in the cylinder block, the outlet (S2) of this second portion also being connected to the inlet of the radiator, **characterised in that** the inlet (E1) of the first portion (7) of the circuit (6) is provided in the wall disposed on the intake side of the cylinder head (3) swept by the fluid, the outlet (S1) of this first portion being provided on the exhaust side.

2. Device according to claim 1, **characterised in that** the inlet (E2) of the second portion (8) of the circuit, connected to the outlet (S1) of the first portion, and the outlet (S2) of this second portion are each provided in the wall of the exhaust side of the cylinder block (2).

3. Device according to any of claims 1 or 2, **characterised in that** the first portion (7) of the circuit (6) comprises, between its inlet (E1) and its outlet (S1), transverse connecting conduits (14) extending in the wall of the cylinder head (3) between the spark plugs and/or fuel injectors in the engine cylinders (4).

4. Device according to any of claims 1 to 3, **characterised in that** the second portion (8) of the circuit (6) in the wall of the cylinder block (2) has a hairpin-shaped profile.

5. Device according to any of claims 1 to 4, **characterised in that** the inlet (R1) of the radiator (9) is connected to the outlets (S1, S2) of the first portion (7) and of the second portion (8) of the circuit (6) by a first thermostatic mixer (M1) of which the activation threshold is fixed by design to a reference temperature T1.

6. Device according to any of claims 1 to 5, **characterised in that** the outlet of the first mixer (M1) is connected to the inlet (R1) of the radiator (9) or directly to the circulating pump (10) via a by-pass conduit (13) and a second thermostatic mixer (M2) of which the activation threshold is fixed at a reference temperature (T2) which may or may not be different from T1.

7. Device according to claim 6, **characterised in that** the second thermostatic mixer (M2) is placed downstream of the first mixer (M1) in the direction of circulation of coolant in the circuit (6).

8. Device according to any of claims 6 or 7, **characterised in that** the reference temperature T1 of the first thermostatic mixer (M1) is lower than or equal to the reference temperature T2 of the second mixer (M2).

9. Device according to any of claims 6 to 8, **characterised in that** one or each of the two thermostatic mixers (M1, M2) is associated with a hydraulic slide valve (15) adjusting the flows of coolant supplied to these mixers by the circuit.

10. Device according to any of claims 5 to 9, **characterised in that** each thermostatic mixer (M1 or M2) comprises a body (18) containing a block (19) of material which is expandable due to the variation in temperature and acting on a piston (22) moving in a guide (23) carried by the body.

11. Device according to claim 10, **characterised in that** an intermediate buffer (21) is mounted between the block of expandable material (19) and the piston (22) combined with a restoring spring (25).

12. Device according to any of claims 10 or 11, **characterised in that** the block of expandable material (19) acts on the piston (22) through an impermeable diaphragm (20) or the like.
